# EUROPÄISCHE PATENTSCHRIFT

(11) **EP 0 116 971 B1**
(45) Veröffentlichungstag und Bekanntmachung des Hinweises auf die Patenterteilung: **28.05.1986**
(21) Anmeldenummer: 84101681.9
(22) Anmeldetag: 17.02.1984
(51) Int. Cl.: B41J 3/04, B41J 7/80

(54) **Piezoelektrisch betriebener Schreibkopf mit Kanalmatrize**
Piezoelectrically activated recording head with a duct matrix
Tête d'écriture à actionneurs piézo-électriques avec une matrice de canaux

(30) Priorität: 22.02.1983 DE 3306098
(43) Veröffentlichungstag der Anmeldung: 29.08.1984
(73) Patentinhaber: Siemens-Elema AB, 171 95 Solna 1 (SE); SIEMENS AKTIENGESELLSCHAFT, 80333 München (DE)
(72) Erfinder: Nilsson, Kenth, Dipl.-Ing., S-184 00 Akersberga (SE)

## Beschreibung

Die Erfindung betrifft einen piezoelektrisch betriebenen Schreibkopf für Tintenmosaikschreibeinrichtungen mit Schreibdüsen in Form von Schreibflüssigkeit aufnehmenden Tintenkanälen, aus denen die Schreibflüssigkeit durch piezoelektrische Verformung eines Antriebselementes tropfenweise ausgestossen werden.

Für Tintenmosaikschreibeinrichtungen sind bisher zwei Lösungen bekannt. Bei der einen besteht der Schreibkopf aus einer Lochmatrize mit einer Reihe von Düsen, vor deren Eintrittsöffnung jeweils stabförmige piezoelektrische Elemente so angeordnet sind, dass sich die Piezoelemente beim Anlegen einer Spannung verbiegen und dabei tropfenweise Schreibflüssigkeit aus der entsprechenden Düse ausstossen (DE-PS-25 27 647). Um überhaupt eine genügend hohe Aufzeichnungsqualität zu erhalten, sind die einzelnen stabförmigen piezoelektrischen Elemente zu einer Art Kamm zusammengefügt und damit über einen gemeinsamen Steg miteinander verbunden. An die Herstellung des Kammes als auch der Lochmatrize müssen grosse Anforderungen, insbesondere hinsichtlich der Toleranzen gestellt werden, um ein einwandfreies Funktionieren des Schreibkopfes zu erhalten. Aus dem gleichen Grund müssen Lochmatrize und Kamm sorgfältig justiert werden.

Weiterhin sind Schreibköpfe bekannt, die aus einem einzigen, im Gussverfahren aus dielektrischem Kunststoff hergestellten Werkstück bestehen, das mehrere die Schreibflüssigkeit aufnehmende Kanäle enthält (DE-PS-25 43 451 Zum Aufzeichnungsträger hin sind diese Kanäle ebenfalls durch eine Lochmatrize abgeschlossen. Als piezoelektrische Antriebselemente dienen Keramikröhrchen, die die eigentlichen Tintenkanäle zylinderförmig umfassen. Damit die Austrittsöffnungen so dicht nebeneinander angeordnet sein können, dass die gewünschte hohe Aufzeichnungsqualität erhalten wird, sind die Tintenkanäle strahlenförmig von diesen Austrittsöffnungen weggerichtet und die piezokeramischen Röhrchen in Abstand zu den Austrittsöffnungen angeordnet. Dieser Schreibkopf ist relativ aufwendig in der Herstellung und besitzt ausserdem eine grosse Masse, so dass zur schnellen Auslenkung eines derartigen Schreibkopfes entsprechend grosse Beschleunigungskräfte notwendig sind.

Der vorliegenden Erfindung liegt die Aufgabe zugrunde, den eingangs genannten Schreibkopf mechanisch stabil auszubilden und ausserdem die Herstellung wesentlich zu vereinfachen. Insbesondere für bewegliche Schreibköpfe wird zusätzlich angestrebt, dabei die zu beschleunigende Masse möglichst klein zu halten.

Diese Aufgabe wird gemäss der Erfindung dadurch gelöst, dass die Tintenkanäle durch eine Kanalmatrize gebildet sind, die aus einer Reihe von Streifen aus piezoelektrischem Material besteht, die parallel mit Abstand zueinander angeordnet, sind und auf diese Weise die Tintenkanäle abgrenzen, beidseitig elektrisch kontaktiert und auf beiden Seiten von einer Platte abgedeckt sind. Das soll auch die Möglichkeit beinhalten, dass die Streifen z. B. durch Einsägen von Rillen in eine massive Platte aus piezoelektrischem Material gebildet werden, die dann nur noch auf der Oberseite mit einer Platte abzudecken sind, um die Kanalmatrize zu bilden. Der Rest der massiven Platte bleibt dann die untere Platte. Zwischen den Streifen aus piezoelektrischem Material werden auf diese Art rechteckige Kanäle für die Tinte geschaffen. Wird nun beispielsweise an zwei Streifen aus piezoelektrischem Material eine Spannung angelegt, so werden diese schmaler und höher, so dass die eingeschlossene Kanalquerschnittsfläche vergrössert wird. Dadurch wird zusätzliche Schreibflüssigkeit in diesen Kanal hineingesaugt. Wird die Spannung an dieser Kontaktierung entfernt, so gehen die Streifen in ihre Ausgangsform zurück, wodurch das Kanalvolumen schlagartig verkleinert wird. Das führt zu einem Ausstoss von Schreibflüssigkeit.

Die Abmessungen der Streifen und der Zwischenräume können vorteilhafterweise so gewählt werden, dass die zwischen den Streifen gebildeten Kanäle selbst die Schreibdüsen bilden. Im Gegensatz zu den bekannten Schreibköpfen kann hierbei also auf eine separate Lochmatrize verzichtet werden. Damit entfällt die ansonsten aufwendige Justierung zwischen Lochmatrize und Piezokamm oder zwischen Lochmatrize und dem Werkstück mit den Tintenkanälen.

Die erfindungsgemässe Kanalmatrize ist durch ihre « Sandwichbauweise - mechanisch robust und trotzdem klein und leicht, so dass eine extrem hohe Auslenkgeschwindigkeit des Schreibkopfes mit vertretbaren Kräften möglich ist. Obwohl es zunächst so aussehen könnte, dass die in den Kanälen enthaltene Flüssigkeit gleichmässig nach beiden Richtungen aus diesen ausgestossen wird, haben Versuche gezeigt, dass ein genügend grosser Ausstoss in Richtung auf einen vor dem Schreibkopf angeordneten Aufzeichnungsträger erfolgt. Da die Tintenkanäle auf der Rückseite direkt mit einer Vorratskammer für Schreibflüssigkeit verbunden sind, verursacht die sprunghafte Querschnitttsänderung eine Reflexion der in dieser Richtung laufenden Flüssigkeitswelle, so dass der überwiegende Teil der verdrängten Flüssigkeit in Richtung auf den Aufzeichnungsträger ausgestossen wird.

Um ein Ueberkoppeln der mechanischen Verformungen eines aktivierten Kanales auf einen benachbarten zu verhindern, ist in einer Weiterbildung der Erfindung vorgesehen, dass nur jeder zweite Kanal zum Schreiben vorgesehen ist und die dazwischenliegenden Kanäle mit einem elastischen Material oder mit Luft ausgefüllt sind. Durch die Luft wird praktisch überhaupt keine mechanische Kopplung erhalten. Ein Eindringen von Schreibflüssigkeit in diese Zwischenkanäle kann dadurch verhindert werden, dass diese nicht ganz bis an das der Vorratskammer zugewandtem Ende durchgehen.

Wenn die Streifen aus piezoelektrischem Material starr mit einer Trägerplatte verbunden sind, ist es besonders vorteilhaft, wenn diese Trägerplatte so dünn gehalten ist, dass die Längsausdehnung der piezoelektrischen Streifen keine Verbiegung der Trägerplatte und damit der gesamten Kanalmatrize verursacht. Besonders günstige mechanische Eigenschaften erhält man, wenn die Streifen auf der Oberseite zusätzlich durch eine Schicht - insbesondere aus Metall - armiert sind, die der Längsausdehnung etwa den gleichen Widerstand entgegensetzt wie die untere Trägerplatte.

Besteht die Trägerplatte direkt aus Metall, so kann diese als gemeinsame Elektrode für sämtliche Streifen aus piezoelektrischem Material verwendet werden.

Die Kanalmatrize ist besonders einfach herzustellen, wenn von einem bilaminarem Material aus Trägermaterial und piezoelektrischem Material ausgegangen wird und beispielsweise durch Einsägen des piezoelektrischen Materiales die Streifenstruktur hergestellt wird. Nach dem entsprechenden Kontaktieren der Streifen auf der Oberseite wird als Abschluss lediglich eine Deckplatte aufgebracht. Jeder zweite Kanal kann wiederum mit einem elastischen Material oder Luft ausgefüllt sein.

Eine weitere besonders vorteilhafte Herstellung des Schreibkopfes geht von einem Laminat aus beidseitig mit einer Metallschicht versehenem piezoelektrischen Material aus, aus dem abwechselnd einmal von der einen und einmai von der anderen Seite Längskanäle herausgearbeitet werden. Die Tiefe der Kanäle erstreckt sich dabei annähernd jeweils über eine Metallschicht und das piezoelektrische Material. Nach entsprechender Kontaktierung wird die so hergestellte Kanalplatte zumindest auf einer Seite mit einer durchgehenden Platte abgeschlossen. Bei diesem Aufbau ergibt sich zusätzlich der Vorteil, dass die Kanalplatte absichtlich in Längsrichtung durch unterschiedliche Schichten gebrochen werden kann, so dass sich die beim Anlegen einer Spannung auftredende Zugspannung nicht mehr ausbreiten kann. Trotzdem bleibt die mechanische Stabilität der gesamten Anordnung vollständig erhalten.

Weitere Vorteile ergeben sich aus den Unteransprüche

Nachfolgend werden anhand von 8 Figuren Ausführungsbeispiele der Erfindung näher erläutert und beschrieben. Gleiche Teile sind dabei mit gleichen Bezugszeichen versehen. Es zeigt
Figur 1 eine schematische Ansicht einer Tintenmosaikeinrichtung,
Figur 2 in einer perspektivischen Darstellung den Schreibkopf,
Figur 3 einen Querschnitt durch eine erste mögliliche Kanalmatrize,
Figur 4 einen Ausschnitt der Kanalmatrize nach Fig. 3 in zwei unterschiedlichen Zuständen,
Figur 5 wiederum in einem Querschnitt eine weitere Ausführungsform der Kanalmatrize und
Figur 6 ein Querschnitt durch eine doppelte Kanalmatrize,
Figur 7 einen Längsschnitt durch einen Kanal und
Figur 8 einen Schreibkopf mit vier Kanalmatrizen.

Aus Fig. 1 ist der äussere Prinzipaufbau einer Tintenmosaikschreibeinrichtung ersichtlich. Ueber Transportrollen 1 und 2 wird der Aufzeichnungsträger 3, beispielsweise normales Registrierpapier, in Richtung des Pfeiles 4 über den Abstandhalter 5 an der Stirnseite 6 des Gehäuses 7 vorbeigezogen. In das Gehäuse 7 ist die Anschlussleitung 8 geführt, die an ihrem freien Ende mit einem Stecker 9 versehen ist zum Anschluss an ein entsprechendes Steuergerät, das die Steuersignale für die Aufzeichnung der gewünschten Verläufe, Zeichen oder Bilder liefert. Das Gehäuse 7 enthält den eigentlichen Schreibkopf, von dem eine mögliche Ausführungsform perspektivisch in Fig. 2 dargestellt ist.

Der Schreibkopf besteht aus einer Kanalmatrize 10 und einem Reservoir 11 für Schreibflüssigkeit 12. In der Kanalmatrize 10 sind gestrichelt Tintenkanäle 13 bis 16 angedeutet, die durch zwei Platten 17 bzw. 18 und die dazwischenliegenden Streifen 20 bis 27 aus piezoelektrischem Material gebildet sind. Der Uebersichtlichkeit halber ist hier auf die Darstellung der elektrischen Kontaktierung der piezoelektrischen Streifen verzichtet worden. Beispielsweise kann die Platte 17 aus Metall bestehen und eine gemeinsame Elektrode für sämtliche gemeinsame Streifen 20 bis 27 aus piezoelektrischem Material bilden. Die andere Seite der Streifen muss dann paarweise kontaktiert werden. Besteht auch die Platte 18 aus leitfähigem Material, so muss zwischen dieser und den Kontakten eine Isolierung vorgesehen sein.

Fig. 3 zeigt einen Querschnitt durch die Kanalmatrize entsprechend Fig. 2. Als Trägerplatte 17 dient beispielsweise eine Nickelfolie. Auf diese ist streifenförmig das piezoelektrische Material 20 bis 27 aufgebracht. Diese Streifen sind paarweise mit elektrischen Kontakten 30 bis 33 versehen. Den Abschluss bildet die Abschlussplatte 18, die in diesem Fall aus einem nichtleitfähigem Material bestehen soll. Weiterhin ist in dieser Darstellung angedeutet, dass jeder zweite gebildete Kanal 34 bis 36 mit einem elastischen Material, beispielsweise Silikongummi ausgefüllt ist. Nimmt man beispielsweise an, dass die Breite der piezoelektrischen Streifen 50 um beträgt und der Abstand zwischen den benachbarten Streifen ebensoviel, so erhält man mosprüngliche Besweibungseiten 8 und 9 ersetst dürche eine Beschreibungs- Seiten 8, 9 und 9a, eingiganger aus 19.6.85 einen Abstand der Schreibdüsen (Kanüle 13 bis 16) von 200 fJ.m. Das bedeutet, dass fünf Schreibdüsen pro mm vorgesehen sind, womit bereits eine sehr gute Aufzeichnungsqualität erzielbar ist. Die Dicke der Streifen kann etwa in der gleichen Grössenordnung liegen. Um einen genügend grossen Tintenausstoss ohne zu grosse Spannungsamplituden zu bekommen, kann die Länge der Kanalmattize etwa 10 mm betragen. Die Dicke der Trägerplatte 17 und der Abdeckplatte 18 beträgt ca. 20 11m.

Fig. 4 zeigt einen vergrösserten Ausschnitt der Darstellung gemäss Fig, 3 in zwei unterschiedlichen Zuständen. Mit durchgezogenen Linien ist der Zustand dargestellt, in dem an die Kontaktierungen zu den beiden Streifen 20 und 21 aus piezoelektrischem Material eine Spannung angelegt ist, so dass diese Streifen schmaler und höher werden. Gestrichelt ist der Zustand dargestellt, in dem die Streifen aus piezoelektrischem Material in ihrer Ausgangsform zurückgekehrt sind. Wie dieser Darstellung zu entnehmen ist, wird beim Anlegen einer Spannung an die piezoelektrischen Streifen die Kanalquerschnittsfläche vergrössert und auf diese Weise zusätzlich Schreibflüssigkeit in den Kanal hineingesaugt. Beim Kurzschliessen der Spannung kehren die Streifen in ihre Ausgangsform zurück und verkleinern dabei das eingeschlossene Kanalvolumen derart, dass die zu verdrängende Schreibflüssigkeit an der Vorderseite der Kanalmatrize als Tropfen ausgestossen wird.

Fig. 5 zeigt wiederum im Querschnitt eine weitere Ausführungsform einer Kanalmatrize 40. Diese besteht im wesentlichen aus einem Laminat aus piezoelektrischem Material 41, das beidseitig mit einer Metallschicht 42 bzw. 43 versehen ist. Abwechselnd von der Ober- und Unterseite sind in dieses Laminat Kanäle 44 bis 47, beispielsweise durch Einsägen eingebracht. Die Kanäle erstrecken sich in vorliegendem Ausführungsbeispiel jeweils durch eine Metallschicht und die Schicht aus piezoelektrischem Material. Es sei an dieser Stelle darauf hingewiesen, dass diese Kanäle nicht notwendigerweise durch die gesamte Schicht aus piezoelektrischem Material hindurchgehen müssen. Jeder zweite Kanal kann wiederum Luft enthalten und gegen die Vorratskammer abgeschlossen sein.

Trotz des Einsägens der Kanäle erhält man weiterhin ein mechanisch zusammenhängendes Laminat. Da bei dieser Anordnung die Streifen aus piezoelektrischem Material auf beiden Seiten gleichermassen mit einer Metallschicht versehen sind, d. h. gewissermassen armiert sind, liegen beim Anlegen einer Spannung an zwei Streifen symetrische Verhältnisse vor, so dass die Verformung des piezoelektrischen Elementes keine Verbiegung der Kanalmatrize 40 hervorrufen kann. Den Abschluss bilden - wie dargestellt - wieder je eine Platte 48 und 49 oder aber auch nur eine Platte 49. Es sei an dieser Stelle angemerkt, dass diese Armierung auch bei der Kanalmatrize 10 gemäss dem vorangehend behandelten Ausführungsbeispiel verwendet werden kann. Ein Vorteil dieser Anordnung ist, dass die elektrischen Kontakte trockenbleiben können, d. h. nicht mit der Schreibflüssigkeit in Kontakt kommen.

Alternativ zu dem unter Bezugnahme auf die Fig. 5 beschriebenen Herstellungsverfahren kann der piezoelektrische Schreibkopf gem. der Erfindung auch dadurch hergestellt werden, dass eine Trägerplatte auf einer Oberfläche streifenweise mit einer leitfähigen Schicht versehen ist, dass auf diese streifenförmig piezoelektrisches Material aufgebracht wird, dass die piezoelektrischen Streifen paarweise elektrisch kontaktiert werden und dass isoliert dazu eine Abdeckplatte aufgebracht wird. An Stelle des Aufbringens des streifenförmigen piezoelektrischen Materiales auf die Trägerplatte ist es ebenso möglich, dass eine bilaminare Platte aus Trägermaterial und piezoelektrischem Material vorgesehen ist, in der durch bereichsweises Herausarbeiten von piezoelektrischem Material die Streifenstruktur erzeugt wird.

Durch die Verhinderung der Ausdehnung der Streifen aus piezoelektrischem Material in Längsrichtung durch eine Armierung auch auf der Oberseite dieser Streifen werden die Streifen beim Anlegen einer Spannung praktisch noch schmaler als sonst. Auf diese Art und Weise lässt sich ein ca. 30 Prozent stärkerer Effekt bei gleicher angelegter Spannung erzielen. Anders ausgedrückt, lässt sich der gleiche Effekt bei einer reduzierten Spannung und damit insgesamt mit einer verminderten aufzubringenden Leistung erzielen.

Ein weiterer Vorteil der Kanalmatrize gemäss dem Ausführungsbeispiel nach Fig. 5 besteht darin, dass die durch die Verformung der Streifen aus piezoelektrischem Material hervorgerufene Zugspannung in Längsrichtung dadurch unterdrückt werden kann, dass absichtlich das piezoelektrische Material in Längsrichtung mehrfach gebrochen wird. Durch die dabei auftretenden feinen Querrisse wird die mechanische Stabilität der gesamten Kanalmatrize nicht verändert, jedoch können sich die Zugspannungen in Längsrichtung nun nicht mehr ausbreiten.

In Fig. 6 ist in einem weiteren Ausführungsbeispiel wiederum in einer schematischen Querschnittsdarstellung gezeigt, dass zwei Kanalmatrizen 50 und 60 dicht gepackt angeordnet sein können, um beispielsweise die Auflösung zu erhöhen. Dabei ist lediglich der einfacheren Darstellungsweise halber nur von zwei KanaImatrizen 50 und 60 ausgegangen worden. Das soll nicht ausschliessen, dass im Bedarfsfall eine Mehrzahl derartiger einreihiger Kanalmatrizen zu einem Block zusammengefasst werden können. Wie der Fig. 6 weiter zu entnehmen ist, wird die mittlere Platte 51 gleichzeitig als Abdeckplatte für die obere und die untere Kanalreihe verwendet. Denkt man sich diese Platte 51 wiederum aus einem leitfähigen Material, so ergibt sich damit eine gemeinsame Elektrode sowohl für die oberen als auch für die unteren Streifen aus piezoelektrischem Material. Im Beispiel gemäss Fig. 6 ist weiterhin angenommen, dass die Tintenkanäle 52, 53 und 61 in den beiden Reihen versetzt zueinander angeordnet sind. Das hat den Vorteil, dass man auf einfache Art und Weise eine erhöhte Auflösung erhält. Es erfordert lediglich, dass die beiden Reihen entsprechend der Relativgeschwindigkeit zwischen dem Schreibkopf und dem Schreibpapier zu unterschiedlichen Zeitpunkten angesteuert werden. Darüber hinaus besteht weiterhin die Möglichkeit, unterschiedliche Reihen von Tintenkanälen mit verschiedenfarbenen Schreibflüssigkeiten zu versorgen, so dass sogar eine mehrfarbige Aufzeichnung möglich ist.

Fig. 7 zeigt einen Tintenkanal 70 im Längsschnitt. Neben den beiden Abdeckplatten 71 und 72 ist im rechten Endbereich ein Teil des piezoelektrischen Materials 73 zu sehen, das quer zur Kanalerstreckung verlaufend die Höhe der Austrittsöffnung verkleinert. Der Tintenkanal 70 kann damit ein grösseres Volumen aufweisen, ohne dass sich der Grössenquerschnitt der Tropfen verändert.

Fig. 8 zeigt einen Schreibkopf 80 ähnlich dem in Fig. 2 dargestellten, nur dass vier Kanaimatrizen 81-84 dicht gepackt vorgesehen sind und ebenfalls vier separate Vorratskammern 85-88 für Schreibflüssigkeit unterschiedlicher Farbe. Wählt man als Farben, rot, blau, gelb und schwarz, so können damit einwandfreie Farbaufzeichnungen - gesteuert z. B. von einem Standbilmonitor - angefertigt werden.

## Patentansprüche

1. Piezoelektrisch betriebener Schreibkopf für Tintenmosaikschreibeinrichtungen mit in Form von Schreibflüssigkeit aufnehmenden Tintenkanälen einer Kanalmatrize, aus denen die Schreibflüssigkeit durch piezoelektrische Verformung eines Antriebselementes tropfenweise ausgestossen wird, dadurch gekennzeichnet, dass die Kanalmatrize (10 ; 40 ; 50, 60) aus einer Reihe von Streifen (20-27) aus piezoelektrischem Material besteht, die parallel mit Abstand zueinander angeordnet sind und auf diese Weise die Tintenkanäle (13-16 44, 45 ;. 52, 53, 61) abgrenzen, beidseitig elektrisch kontaktiert sowie auf beiden Seiten von einer Platte (17, 18 ; 48, 49) abgedeckt sind.

2. Schreibkopf nach Anspruch 1, dadurch gekennzeichnet, dass die Dicke der Streifen (20-27) und deren gegenseitiger Abstand so gewählt sind, dass die zwischen den Streifen (20-27)' gebildeten Kanäle (13-16 ; 44, 45 ; 52, 53, 61) selbst die Schreibdüsen bilden.

3. Schreibkopf nach Anspruch 1 oder 2, dadurch gekennzeichnet, dass nur jeder zweite Kanal (13-16 ; 44, 45) als Tintenkanal verwendet wird und die dazwischenliegenden Kanäle mit einem elastischen Material oder mit Luft ausgefüllt sind.

4. Schreibkopf nach einem der Ansprüche 1 bis 3, dadurch gekennzeichnet, dass die Platte (47) auf einer Seite der piezoelektrischen Streifen (20-27) aus Metall besteht und als gemeinsame Elektrode für alle Streifen (20-27) dient.

5. Schreibkopf nach Anspruch 4, dadurch gekennzeichnet, dass zumindest diese Platte (17) so dünn ist, dass die Verformung der piezoelektrischen Streifen (20-27) keine Verbiegung verursacht.

6. Schreibkopf nach einem der Ansprüche 1 bis 5, dadurch gekennzeichnet, dass die piezoelektrischen Streifen auf der Oberseite zusätzlich mit einer Metallschicht versehen sind.

7. Schreibkopf nach einem der Ansprüche 1-6, dadurch gekennzeichnet, dass die Höhe der Tintenkanäle (70) im Bereich der Austrittsöffnung abnimmt.

8. Verfahren zur Herstellung eines Schreibkopfes nach einem der Ansprüche 1 bis 7, dadurch gekennzeichnet, dass eine Trägerplatte (17) auf einer Oberfläche streifenweise mit einer leitfähigen Schicht versehen ist, dass auf diese streifenförmig piezoelektrisches Material aufgebracht wird, dass die piezoelektrischen Streifen (20-27) paarweise elektrisch kontaktiert werden und dass isoliert dazu eine Abdeckplatte (18) aufgebracht wird.

9. Verfahren zur Herstellung eines Schreibkopfes nach Anspruch 8, dadurch gekennzeichnet, dass eine bilaminare Platte aus Trägermaterial und piezoelektrischem Material vorgesehen ist, in der durch bereichsweises Herausarbeiten von piezoelektrischem Material die Streifenstruktur erzeugt wird.

10. Verfahren nach Anspruch 8 oder 9, dadurch gekennzeichnet, dass als Trägermaterial Metall vorgesehen ist.

11. Verfahren zur Herstellung eines Schreibkopfes nach einem der Ansprüche 1 bis 7, dadurch gekennzeichnet, dass ein Laminat aus beidseitig mit einer Metallschicht (42, 43) versehenem piezoelektrischem Material (41) gebildet wird, dass abwechselnd einmal von der einen und einmal von der anderen Seite sich über annähernd zwei Schichten erstreckend Streifen aus dem Laminat herausgearbeitet werden, dass die verbleibenden Streifen aus piezoelektrischem Material paarweise elektrisch kontaktiert werden, und dass die so erhaltene Platte zumindest auf einer Seite mit einer durchgehenden Platte (48, 49) abgeschlossen wird (Fig. 5).

12. Verfahren zur Herstellung eines Schreibkopfes nach Anspruch 11, dadurch gekennzeichnet, dass das piezoelektrische Material in Längsrichtung der zu bildenden Streifen mindestens einmal gebrochen wird.

## Claims

1. A piezo-electrically operated recording head for ink mosaic recorders having a channel matrix of ink channels which accommodate recording fluid and eject the recording fluid drop by drop by piezo-electric deformation of a drive element, characterised in that the channel matrix (10 ; 47 ; 50, 60) consists of a series of spaced, parallel strips (20-27) of piezo-electric material to delimit the ink channels (13-16 ; 44, 45 ; 52, 53, 61), electrically contacted on both sides and having each side covered by a plate (17, 18 ; 48, 49).

2. A recording head as claimed in Claim 1, characterised in that the thickness of the strips (20-27) and their mutual spacing are selected such that the channels (13-16 : 44, 45 : 52, 53, 61 formed between the strips (20-27) themselves form the recording nozzles.

3. A recording head as claimed in Claim 1 or 2, characterised in that only every second channel (13-16 ; 44, 45) is used as an ink channel, the intermediate channels being filled with an elastic material or with air.

4. A recording head as claimed in one of Claims 1 to 3, characterised in that the plate (47) on one side of the piezoelectric strips (20-27) consists of metal and serves as a common electrode for all these strips (20-27).

5. A recording head as claimed in Claim 4, characterised in that at least this plate (17) is sufficiently thin to ensure that the deformation of the piezo-electric strips (20-27) does not result in bending.

6. A recording head as claimed in one of Claims 1 to 5, characterised in that the piezo- electric strips are additionally provided with a metal coating on the upper side.

7. A recording head as claimed in one of Claims 1 to 6, characterised in that the height of the ink channels (70) reduces in the region of the outlet opening.

8. A process for the production of a recording head as claimed in one of Claims 1 to 7, characterised in that an upper surface of a carrier plate (17) is provided with strips of a conductive coating, that strips of piezo-electric material are applied to this coating, that the piezo-electric strips (20-27) are electrically contacted in pairs, and that an insulated cover plate (18) is applied.

9. A process for the production of a recording head as claimed in Claim 8, characterised in that a bi-Iaminar plate consisting of carrier material and piezo-electric material is provided, in which a strip structure is produced by localised removal of piezo-electric material.

10. A process as claimed in Claim 8 or 9, characterised in that said carrier material is a metal.

11. A process for the production of a recording head as claimed in one of Claims 1 to 7, characterised in that a laminate is formed from piezo- electric material (41) provided with a metal coating (42, 43) on both sides, that alternately from the one side and from the other side strips extending over approximately two layers are formed out of the laminate, that the remaining strips of piezo-electric material are electrically contacted in pairs, and that the plate obtained in this way is sealed on at least one side by a continuous plate (48, 49) (Figure 5).

12. A process for the production of a recording nead as claimed in Claim 11, characterised in that the piezo-electric material is interrupted at least once in the longitudinal direction of the strips which are to be formed.

## Revendications

1. Tête d'écriture à commande piézoélectrique pour des dispositifs d'écriture à encre par points comportant des canaux d'adduction de l'encre faisant partie d'une matrice de canaux, qui reçoivent de l'encre et à partir desquels cette dernière est éjectée goutte-à-goutte par suite de la déformation piézoélectrique d'un organe de commande, caractérisée par le fait que la matrice de canaux (10 ; 40 ; 50 ; 60) est constituée par une série de bandes (20-27) réalisées en un matériau piézoélectrique, qui sont disposées parallèlement et à distance les unes des autres et délimitent de cette manière les canaux d'adduction d'encre (13-16 ; 44, 45 ; 52, 53, 61), qui sont raccordés par des contacts électriques au niveau de leurs deux faces et sont recouvertes, au niveau de leurs deux faces, par une plaque (17, 18 ; 48, 49).

2. Tête d'écriture suivant la revendication 1, caractérisée par le fait que l'épaisseur des bandes (20-27) et leur écartement mutuel sont choisis de manière que les canaux (13-16 ; 44, 45 ; 52, 53, 61), formée entre les bandes (20-27), forment eux- mêmes les buses d'écriture.

3. Tête d'écriture suivant la revendication 1 ou 2, caractérisée par le fait que seul un canal sur deux (13-16 ; 44, 45) est utilisé en tant que canal d'adduction d'encre et que les canaux intercalaires sont remplis par un matériau élastique ou par de l'air.

4. Tête d'écriture suivant l'une des revendications 1 à 3, caractérisée par le fait que la plaque (47) située sur une face des bandes piézoélectriques (20-27) est constituée en un métal et est utilisée en tant qu'électrode commune pour toutes les bandes (20-27).

5. Tête d'écriture suivant la revendication 4, caractérisée par le fait qu'au moins cette plaque (17) est suffisamment mince pour que la déformation des bandes piézoélectriques (20-27) ne provoque aucune courbure.

6. Tête d'écriture suivant l'une des revendications 1 à 5, caractérisée par le fait que les bandes piézoélectriques sont en outre munies de couches métalliques sur leur face supérieure.

7. Tête d'écriture suivant l'une des revendications 1-6, caractérisée par le fait que la hauteur des canaux d'adduction d'encre (70) diminue dans la zone de l'ouverture de sortie.

8. Procédé pour fabriquer une tête d'écriture suivant l'une des revendications 1 à 7, caractérisé par le fait qu'une plaque de support (17) comporte, sur sa surface, une couche conductrice en forme de bandes, qu'on dépose un matériau piézoélectrique en forme de bandes sur cette couche, qu'on établit un contact électrique par paires entre les bandes piézoélectriques (20-27) et qu'on dépose une plaque de revêtement (18) d'une manière isolée par rapport à ces bandes.

9. Procédé pour fabriquer une tête d'écriture suivant la revendication 8, caractérisé par le fait qu'il est prévu une plaque formant bilame, constituée en un matériau de support et en un matériau piézoélectrique et dans laquelle la structure en forme de bandes est produite par enlèvement, par zones, du matériau piézoélectrique par usinage.

10. Procédé suivant la revendication 8 ou 9. caractérisé par le fait que l'on prévoit un métal comme matériau de support.

11. Procédé pour fabriquer une tête d'écriture suivant l'une des revendications 1 à 7, caractérisé par le fait que l'on forme un produit stratifié formé par un matériau piézoélectrique (41) muni d'une couche métallique (42, 43) sur ses deux faces, qu'on élimine par usinage, du produit stratifié, des bandes s'étendant sur approximativement deux couches, une fois sur une face et une fois sur l'autre face, qu'on établit un contact électrique par paires entre les bandes subsistantes constituées par le matériau piézoélectrique et qu'on ferme, au moins sur une face, la plaque ainsi obtenue, à l'aide d'une plaque continue (48, 49) (figure 5).

12. Procédé pour fabriquer une tête d'écriture suivant la revendication 11, caractérisé par le fait que l'on aménage au moins une interruption dans le matériau piézoélectrique suivant la direction longitudinale des bandes devant être formées.
